# FASCICULE DE BREVET EUROPEEN

(11) **EP 0 073 211 B1**
(45) Date de publication et mention de la délivrance du brevet: **07.08.1985**
(21) Numéro de dépôt: 82900618.8
(22) Date de dépôt: 04.03.1982
(51) Int. Cl.: B25B 5/14, B25B 11/02

(54) **APPAREIL D'ASSEMBLAGE POUR LA CONFECTION DE CADRES OU DE PANNEAUX**
ZUSAMMENBAUVORRICHTUNG FÜR DIE HERSTELLUNG VON RAHMEN ODER PLATTEN
ASSEMBLING APPARATUS FOR MAKING FRAMES OR PANELS

(30) Priorité: 05.03.1981 CH 1491/81
(43) Date de publication de la demande: 09.03.1983
(73) Titulaire: ANDRE GUEISSAZ ET CIE S.A., 1451 L'AUBERSON/VD (CH)
(72) Inventeur: SCHWAB, Bernard, CH-1724 Essert (CH)
(74) Mandataire: Rochat, Daniel Jean
(86) Numéro de dépôt international: CH8200033
(87) Numéro de publication internationale: WO8203041

## Description

La présente invention a pour objet un appareil d'assemblage pour la confection de cadres ou de panneaux comprenant un ensemble de cornières capables d'embrasser chacune un angle du cadre ou du panneau et munies de moyens de guidage, un câble entourant les cornières en passant dans lesdits moyens de guidage, et un tendeur auquel deux segments extrêmes du câble sont attachés et qui est susceptible d'être manoeuvré de façon à tendre un segment central du câble autour des cornières le tendeur comportant un corps avec un axe longitudinal et des moyens d'accrochage desdits segments extrêmes du câble. Les appareils de ce genre connus jusqu'à maintenant doivent permettre à l'artisan ou à l'amateur qui désire réaliser un cadre en bois au moyen de quatre éléments rectilignes taillés en biseaux et collés, pour y placer un miroir, ou un tableau, ou qui désire constituer un cadre de fenêtre ou de porte, ou même un panneau quelconque, d'effectuer ces opérations en se passant de l'emploi de nombreux instruments de serrage.

Ainsi, le brevet britannique GB 1,006,056 décrit un appareil de ce genre, qui utilise en guise de câble une bande plate et souple.

Dans cet appareil connu, le tendeur est solidaire de l'une des cornières et de ce fait, au moment où on applique la tension, la répartition des efforts n'est pas symétrique. Par suite des frottements de la bande sur les surfaces incurvées des cornières, la cornière située sur la même diagonale que celle dont le tendeur est solidaire, subira un effort différent de ceux qui sont transmis aux cornières situées sur l'autre diagonale. Ces inégalités sont une source de difficultés lors de la mise en place des éléments des cadres et de risques de malfaçons.

Le brevet US 4,047,710 décrit aussi un appareil d'assemblage et dans cet appareil, le tendeur est indépendant des cornières puisque tous ces éléments sont montés isolément sur une même plaque de base. Cependant, la conception du tendeur est alors telle que le développement des efforts n'est pas non plus symétrique.

Le but de la présente invention est de créer un appareil du genre mentionné au début qui soit capable de faciliter la confection de cadres de dimensions très variables et qui puisse appliquer au câble des efforts de traction considérables, sans qu'il en résulte un couple de torsion ou un effort de voilement sur les éléments du cadre.

Dans ce but, l'appareil selon l'invention est caractérisé en ce que le tendeur est un dispositif séparé des cornières qui comporte des moyens de manoeuvre capables de déplacer les moyens d'accrochage par rapport au corps dans la direction dudit axe, en exerçant ainsi un effort de traction sur lesdits segments extrêmes du câble, et des moyens d'entrée incurvés solidaires du corps, symétriques par rapport audit axe et destinés à guider des portions du câble situées entre lesdits segments extrêmes et le segment central de manière telle que ces portions du câble s'étendent selon une ligne droite parallèlement à un côté du cadre, à partir de deux cornières situées aux extrémités de ce côté du cadre et jusqu'auxdits moyens d'entrée.

On va décrire ci-après, à titre d'exemple, une forme de réalisation de l'appareil selon l'invention, en se référant au dessin annexé, dont
la figure 1 est une vue en plan de dessus,
la figure 2 une vue en élévation partielle de cette forme d'exécution,
la figure 3 une vue en coupe du tendeur selon la ligne III-III de la fig. 1, et
la figure 4 une vue en coupe analogue à celle de la fig. 3 représentant une variante d'exécution de la pince incorporée au tendeur.

L'appareil représenté au dessin peut être utilisé pour la confection de cadres de dimensions très variables, la dimension minimum étant de l'ordre de 10 x 10 cm et la dimension la plus grande pouvant atteindre jusqu'à 1 x 2 m ou même plus suivant la longueur du câble utilisé.

- L'appareil comporte, d'une part, quatre cornières désignées par 1, d'autre part, un tendeur désigné par 2, et enfin un câble métallique souple 3. Les cornières seront de préférence en un alliage léger et obtenues par moulage. Elles sont formées d'un corps rectiligne d'une longueur d'environ 15 cm constitué de deux parois 1 a et 1 b orientées à angle droit l'une de l'autre. Les cornières comportent en outre une paroi supérieure 1c et à mi-hauteur, une paroi médiane 1d parallèle à la paroi supérieure 1c. Comme on le voit à la fig. 1, les parois supérieures 1c ne couvrent pas toute la surface de la cornière, mais laissent découvert l'angle interne en ménageant une ouverture 1f de forme triangulaire qui permet de vérifier le positionnement des baguettes qui forment les côtés du cadre, lorsque celles-ci ont été mises en place, comme on le verra plus loin. Chaque cornière comporte une seconde ouverture 1g qui est ménagée entre la paroi médiane 1d d et le pied de la cornière et qui s'étend également dans l'angle de la cornière, c'est-à-dire en partie dans la paroi 1 a et en partie dans la paroi 1b. A mi-hauteur entre les parois 1d et 1c, chaque cornière comporte en outre un bossage plat 1e s'étendant vers l'extérieur, dont la forme en plan est celle d'un demi-cercle et dont la tranche est munie d'une gorge 4. Tous ces éléments sont venus d'une pièce de fonderie et lors de la fabrication en série, on pourra prévoir un moule en coquille permettant de sortir ces pièces sans qu'elles nécessitent aucune retouche, si ce n'est le taraudage de deux ouvertures coaxiales ménagées au centre de la paroi 1c et au centre de la paroi 1d. Ces taraudages sont destinés à recevoir chacun une des deux vis 5 et 6 qui portent les plateaux 7 et 8 du serre-joint associé à chaque cornière. Chaque plateau 7 et 8 est relié à l'extrémité de la vis qui le porte par un tenon 6a ou 5a qui prolonge la vis et par une rondelle de serrage fixée au tenon et engagée dans une noyure 7a ou 8a du plateau. On comprend que les plateaux 7 et 8 sont guidés par les parois 1a et 1b, tandis que, pour assurer la stabilité des vis 5 et 6, les parois 1c et 1d peuvent être munies de bossages destinés à augmenter la longueur des taraudages qui les traversent. Dans leur sommet à angle droit, les plateaux sont également coupés en biais pour rendre les joints des cadres visibles pendant l'assemblage.

Pour compléter la description des cornières, il convient encore de mentionner que les bossages plats 1e jouant le rôle de coulisse, sont équipés chacun de deux étriers 9 qui maintiennent en place le câble 3 lors du montage de l'appareil sur un assemblage de cadre.

Les quatre cornières 1 peuvent être munies d'une plaque de base (non représentée). Elles sont destinées à être montées sur un support horizontal quelconque, table ou établi, pendant que le câble 3 est engagé dans les gorges 4 et que les baguettes A, B, C et D d'un cadre sont placées entre les plateaux 7 et 8 des serre-joints. Ceux-ci permettent d'assembler des éléments de cadres de différentes épaisseurs grâce au fait que les deux plateaux 7 et 8 sont mobiles dans le sens longitudinal des cornières. Quelle que soit l'épaisseur du cadre, il est ainsi possible de placer les éléments A, B, C, D de façon que leur centre de gravité se trouve à la hauteur du bossage plat 1e. Ainsi, lors du serrage du câble, on n'enregistre aucun moment de torsion. Cette disposition est essentielle pour assurer le positionnement des éléments de cadre de façon à éviter tout voilement- Comme les serre-joints permettent de lier chaque paire d'éléments dans une position prédéterminée, on voit que l'appareil décrit permet d'éviter le voilement du cadre même si les surfaces internes des biseaux, destinées à contenir le film de colle entre elles ne sont pas absolument régulières.

Pour assurer le serrage du cadre, on utilise le tendeur 2. Celui-ci sera de préférence constitué de pièces métalliques à haute résistance, fer, acier, ou, le cas échéant, maillechort ou laiton. Il est constitué d'un cadre rectangulaire allongé 10 muni à une de ses extrémités de deux coulisses en arc de cercle 11 et 12 disposées symétriquement. De préférence, les deux coulisses 11 et 12 et la barre transversale du cadre 10 qui est adjacente à ces deux coulisses seront faites d'une seule pièce moulée, tandis que le reste du cadre en forme de U constituera une seconde pièce, les deux pièces étant fixées l'une à l'autre, par exemple par des vis. Les deux côtés longitudinaux 10a et 10b du cadre 10 sont de profil rectangulaire et servent de rails de guidage à une pince 13 constituée de façon à coulisser le long du cadre. Cette pince 13 se compose elle-même de trois pièces : un corps de pince 14, de forme approximativement circulaire avec une rainure rectangulaire 14a dans son pourtour, une pièce de serrage 15, également en forme de disque plat qui est maintenue sur le corps de pince 14, et une vis de fixation 16. Cette vis traverse un trou excentré 17 de la pièce 15 et s'engage dans un taraudage 18 du corps de pince 14. A l'avant et à l'arrière, le corps de pince 14 présente deux rebords 19 qui assurent le centrage de la pièce 15 par rapport au corps de pince 14. Le corps 14 et la pièce de serrage 15 sont munis chacun de deux gorges parallèles 20 orientées selon l'axe du tendeur et dans lesquelles les segments extrêmes du câble 3 viennent s'engager au moment du serrage. Pour faciliter l'engagement des segments de câble, la pièce de serrage 15 présente encore deux biseaux 21 sur ses deux côtés tournés vers les éléments longitudinaux 10a et 10b du cadre 10.

Le corps de pince 14 est fixé à l'extrémité d'une tige filetée 22 qui s'étend longitudinalement entre les éléments 10a et 10b, qui traverse un trou lisse ménagé dans la partie transversale 10c du cadre 10 et sur laquelle est engagé un écrou à ailettes 23. On comprend que, lorsque les deux éléments extrêmes du câble 3 ont été fixés à la pince 13 après engagement dans les rainures 20 et serrage de la vis 16, l'écrou à ailettes 23 s'appuyant sur la barre transversale 10c permet d'exercer un effort de traction sur la pince 13 par l'intermédiaire de la tige filetée 22. Le câble s'appuie dans le fond des rainures 4 et dans les gorges de coulissement 11 et 12, de sorte qu'il est conduit sans subir d'effort de pliage jusque dans la pince 13 dans laquelle il est assujetti également sans déformation ni détérioration. Pour faciliter les opérations, on peut engager les deux extrémités du câble 3 dans les trous 24 et 25 ménagés respectivement dans les éléments longitudinaux 10a et 10b du cadre 10.

Comme on le voit à la fig. 1, les deux pièces de la pince 13 présentent dans l'axe de la vis des méplats qui permettent la mise en place de cet ensemble entre les deux côtés longitudinaux 10a et 10b du cadre.

La disposition décrite permet d'exercer sur le câble un effort de traction considérable, ce qui assure le serrage des éléments de cadre A, B, C, D les uns contre les autres. La colle qui revêt les surfaces de contact subit une pression telle qu'elle est refoulée à l'intérieur des pores du bois, ce qui améliore considérablement la rigidité de la fixation.

Comme le montre la fig. 4 dans une variante d'exécution, la pince peut être constituée d'un corps de pince 34 en forme de prisme. Plus précisément, la pièce 34 présente sur chacun de ses côtés longitudinaux une surface faiblement inclinée 35 une surface plus fortement inclinée 36. La pièce de serrage 37 qui vient s'ajuster sur le corps de pince 34 présente de son côté une gorge interne limitée par deux faces internes obliques 38 qui s'étendent parallèlement aux surfaces 36, de sorte que les deux segments extrêmes du câble 3 sont pincés dans les angles dièdres internes du corps de pince 34. La tige filetée 39 et l'écrou à ailettes 40 qui se visse sur la tige filetée 39 permettent de serrer la pince et par conséquent de bloquer les deux extrémités du câble. Dans cette forme d'exécution également, on pourra prévoir que la vis longitudinale 22 peut être dégagée de la pince ce qui permet de mettre celle-ci en place grâce aux méplats (non représentés) que la pièce 37 et le corps 34 présentent dans le sens longitudinal du tendeur.

La mise en oeuvre de l'appareil est extrêmement facile puisque le tendeur peut être saisi d'une main pendant que l'on manœuvre, soit la vis 16 afin de serrer les segments de câble dans la pince 13, soit l'écrou 23 afin de tendre le câble. Pour effectuer ces manceuvres, le tendeur est largement libre.

En revanche, les quatre cornières qui reposent sur le support plat sur lequel l'opération est menée sont rigidement reliées les unes aux autres par l'intermédiaire du câble. Les serre-joints 5, 6, 7, 8 sont également susceptibles d'être manoeuvrés facilement puisque les vis 6 sont accessibles depuis l'extrémité supérieure des cornières tandis que les vis 5 sont accessibles à travers les ouvertures 3 décrites plus haut. Les têtes de ces vis 5 et 6 pourront être des têtes molletées ou des têtes munies de moyens d'accrochage tels que pans extérieurs ou pans intérieurs (vis Imbus) susceptibles d'être manœu- vrés au moyen d'une clé ou tout autre outil.

Finalement, comme on l'a déjà dit précédemment, -la présence des ouvertures 2 et des découpures correspondantes du plateau 6 permet de surveiller l'état des joints entre les éléments de cadre A, B, C, D, tout au cours de l'opération.

L'appareil décrit permet de réaliser des opérations d'ajustage très délicates et très précises. Il facilite l'assemblage de cadres constitués de baguettes profilées même dans le cas où, du fait de leur profil, ces baguettes sont délicates à manipuler. En particulier, grâce à la présence des serre-joints mobiles dans le sens parallèle aux cornières, le positionnement des baguettes est possible avec une très grande précision. C'est ce qui assure la grande fiabilité du dispositif décrit.

## Revendications

1. Appareil d'assemblage pour la confection de cadres ou de panneaux, comprenant un ensemble de cornières capables d'embrasser chacune un angle du cadre ou du panneau et munies de moyens de guidage, un câble entourant les cornières en passant dans lesdits moyens de guidage, et un tendeur auquel deux segments extrêmes du câble sont attachés et qui est susceptible d'être manoeuvré de façon à tendre un segment central du câble autour des cornières le tendeur comportant un corps (10) avec un axe longitudinal et des moyens d'accrochage (13) desdits segments extrêmes du câble (3), caractérisé en ce que le tendeur (2) est un dispositif séparé des cornières (1) qui comporte des moyens de manœuvre (22, 23, 10c) capables de déplacer les moyens d'accrochage par rapport au corps dans la direction dudit axe, en exerçant ainsi un effort de traction sur lesdits segments extrêmes du câble, et des moyens d'entrée incurvés (11, 12) solidaires du corps, symétriques par rapport audit axe et destinés à guider des portions du câble situées entre lesdits segments extrêmes et le segment central de manière telle que ces portions du câble s'étendent selon une même ligne droite parallèlement à un côté (B) du cadre, à partir de deux cornières (1) situées aux extrémités de ce côté du cadre et jusqu'auxdits moyens d'entrée (11, 12).

2. Appareil selon la revendication 1, caractérisé en ce que lesdits moyens d'accrochage (13) comportent un coulisseau (14 ; 34) guidé sur le corps (10) du tendeur et une pièce de serrage (15:37) permettant de pincer lesdits segments extrêmes du câble sur le coulisseau (14).

3. Appareil selon la revendication 1, caractérisé en ce que le corps du tendeur est de forme rectangulaire allongée, et comporte deux côtés longitudinaux parallèles (10, 10b) servant d'organes de soutien au coulisseau.

4. Appareil selon la revendication 2, caractérisé en ce que le dispositif de manœuvre est constitué d'une vis (22) guidée sur le corps du tendeur selon ledit axe de symétrie et d'un écrou (23), la vis étant accrochée au coulisseau (14) et l'écrou s'appuyant sur le corps du tendeur.

5. Appareil selon la revendication 2, caractérisé en ce que la pièce de serrage (15 ; 37) est reliée au coulisseau (14 ; 34) par une vis de serrage (16 : 39) permettant de presser ladite pièce contre le coulisseau.

6. Appareil selon la revendication 5, caractérisé en ce que le coulisseau (14; 34) et la pièce de serrage (15 ; 37) présentent chacun deux rainures parallèles (20) orientées selon ledit axe longitudinal du corps (10) du tendeur, les deux segments extrêmes du câble étant engagés simultanément chacun dans deux desdites rainures, ce qui évite leur déterioration lors du serrage.

7. Appareil selon la revendication 1, caractérisé en ce que les cornières (1) sont équipées chacune d'un serre-joint (7, 8) agissant dans le sens longitudinal de la cornière (1).

8. Appareil selon la revendication 7, caractérisé en ce que les serre-joints (7, 8) sont commandés chacun par deux vis (5) dont une est située dans l'angle intérieur de la cornière (1) et est accessible par une ouverture latérale allongée ménagée dans l'arête de la cornière.

9. Appareil selon la revendication 1, caractérisé en ce que les cornières (1) sont constituées par des éléments métalliques (1a, 1b, 1c, 1d) de longueur suffisante pour pouvoir reposer par une de leurs extrémités sur un support plat (1e).

10. Appareil selon la revendication 9, caractérisé en ce que les cornières sont munies extérieurement toutes à la même hauteur par rapport à leur pied, d'un bossage mince dont le bord extérieur en arc de cercle présente une gorge servant au guidage du câble, chaque cornière étant ménagée dans la tranche de ce bossage.

11. Appareil selon la revendication 10, caractérisé en ce que les bossages des cornières sont munis d'étriers répartis le long de la gorge et agencés de façon à maintenir le câble dans cette dernière.

## Claims

1. Assembly apparatus for making frames or panels, comprising a set of angles, each capable of embracing a corner of the frame or of the panel and provided with guide means, a cable surrounding the angles, passing in the said guide means, and a tightener to which two end segments of the cable are attached and which is capable of being operated so as to tighten a central segment of the cable about the angles, the tightener comprising a body (10) with a longitudinal axis and means for hooking (13) the said end segments of the cable (3), characterized in that the tightener (2) is a device separated from the angles (1) which comprises operating means (22, 23, 10c) capable of displacing the hooking means relative to the body in the direction of the said axis, thus exerting a tractional force on the said end segments of the cable, and curved entry means (11, 12) integral with the body, symmetrical relative to the said axis, and intended to guide portions of the cable situated between the said end segments and the central segment in such a way that these portions of the cable extend along a single straight line parallel to a side (B) of the frame, starting from two angles (1) situated at the ends of this side of the frame and up to said entry means (11, 12).

2. Apparatus according to claim 1, characterized in that the said hooking means (13) comprise a slide (14 ; 34) guided on the body (10) of the tightener and a gripping part (15 37) allowing the said end segments of the cable to be clamped on the slide (14; 34).

3. Apparatus according to claim 1, characterized in that the body of the tightener is of elongated rectangular shape and comprises two parallel longitudinal sides (10, 10b) serving as supporting members for the slide.

4. Apparatus according to claim 2, characterized in that the operating device is composed of a screw (22) guided on the body of the tightener along the said symmetry axis and of a nut (23), the screw being hooked to the slide (14), and the nut pressing on the body of the tightener.

5. Apparatus according to claim 2, characterized in that the gripping part (15 ; 37) is connected to the slide (14 ; 34) by a tightening screw (16 ; 39) allowing the said part to be pressed against the slide.

6. Apparatus according to claim 5, characterized in that the slide (14 ; 34) and the gripping part (15 ; 37) each have two parallel grooves (20) oriented along the said longitudinal axis of the body (10) of the tightener, the two end segments of the cable each being simultaneously fitted in two of the said grooves, which prevents their damage at the time of clamping.

7. Apparatus according to claim 1, characterized in that the angles (1) are each equipped with a cramp (7, 8) acting in the longitudinal direction of the angle (1).

8. Apparatus according to claim 7, characterized in that the cramps (7, 8) are each controlled by two screws (5, 6), one of which is situated in the inside corner of the angle (1) and is accessible by means of an elongated lateral opening contrived in the arris of the angle.

9. Apparatus according to claim 1, characterized in that the angles (1) are composed of metal elements (1 a, 1 b, 1 c, 1 d) of sufficient length to be able to rest with one of their ends on a flat support (1e).

10. Apparatus according to claim 9, characterized in that the angles are provided on the outside, all at the same height relative to their foot, with a thin sheave, the arcuate outer edge of which has a groove serving to guide the cable, each angle being arranged in the edge of this sheave.

11. Apparatus according to claim 10, characterized in that the sheaves of the angles are provided with stirrup-pieces distributed along the groove and arranged so as to hold the cable in the latter.

## Patentansprüche

1. Zusammenbauvorrichtung für die Herstellung von Rahmen oder Platten, mit einem Satz Eckkappen, von denen jede zum Umfassen einer Ecke des Rahmens oder der Platte dient und Führungsmittel aufweist, ein die Eckkappen umgebendes und in die Führungsmittel eingesetztes Kabel und einen Spanner zum Halten von zwei Endabschnitten des Kabels, wobei der Spanner zum Spannen eines mittleren Abschnittes des Kabels um die Eckkappen betätigbar ist und einen eine Längsachse aufweisenden Körper (10) und Greifmittel (13) zum Halten der genannten Endabschnitte des Kabels (3) umfasst, dadurch gekennzeichnet, dass der Spanner (2) eine von den Eckkappen (1) getrennte Vorrichtung ist und Betätigungsmittel (22, 23, 10c) zum Verschieben der Greifmittel relativ zum Körper entlang der genannten Längsachse, wodurch eine Zugwirkung auf die genannten Endabschnitte des Kabels ausgeübt wird, sowie am Körper befestigte und bezüglich der genannten Längsachse symmetrisch angeordnete Eingangsmittel (11, 12) umfasst zum Führen derjenigen Teilstücke des Kabels, die sich zwischen den genannten Endabschnitten und dem mittleren Abschnitt befinden, in der Weise, dass sich diese Kabelteilstücke längs einer gleichen Geraden und parallel zu einer Seite (B) des Rahmens, ausgehend von zwei an den Enden dieser Seite des Rahmens angeordneten Eckkappen (1) bis zu den genannten Eingangsmitteln (11, 12) erstrecken.

2. Vorrichtung nach Anspruch 1, dadurch gekennzeichnet, dass die genannten Greifmittel (13) ein am Körper (10) des Spanners geführtes Gleitstück (14 ; 34) und ein Presstück (15 ; 37) zum Anpressen der genannten Endabschnitte des Kabels an das Gleitstück (14 ; 34) aufweisen.

3. Vorrichtung nach Anspruch 1, dadurch gekennzeichnet, dass der Körper des Spanners die Form eines länglichen Rechteckes und zwei parallele Längsseiten (10a, 10b) aufweist, die als Halteorgane für ein Gleitstück dienen.

4. Vorrichtung nach Anspruch-2, dadurch gekennzeichnet, dass die Betätigungsmittel durch eine durch den Körper des Spanners längs der genannten Symmetrieachse geführte Schraube (22) und eine Schraubenmutter (23) gebildet sind, wobei die Schraube am Gleitstück verankert und die Schraubenmutter am Körper des Spanners abgestützt ist.

5. Vorrichtung nach Anspruch 2, dadurch gekennzeichnet, dass das Presstück (15; 37) mit dem Gleitstück (14 ; 34) durch eine Spannschraube (16 ; 39) verbunden ist, die gestattet, das genannte Pressstück gegen das Gleitstück zu pressen.

6. Vorrichtung nach Anspruch 5, dadurch gekennzeichnet, dass das Gleitstück (14 ; 34) und das Pressstück (15 ; 37) je zwei parallel zur genannten Längsachse des Körpers (10) des Spanners verlaufende Nuten (20) aufweisen, und dass von den beiden Endabschnitten des Kabels gleichzeitig jeder in zwei der genannten Nuten eingesetzt ist, welche eine Desorientierung der Endabschnitte während dem Anpressen verhindern.

7. Vorrichtung nach Anspruch 1, dadurch gekennzeichnet, dass jede der Eckkappen (1) einen in der Längsrichtung derselben wirkenden Klemmverbinder (7, 8) umfasst.

8. Vorrichtung nach Anspruch 7. dadurch gekennzeichnet, dass jeder der Klemmverbinder (7, 8) durch zwei Schrauben (5, 6) betätigbar ist, von denen die eine im Innenwinkel der Eckkappe (1) angeordnet und durch eine seitliche Oeffnung in der Eckkante der Endkappe zugänglich ist.

9. Vorrichtung nach Anspruch 1, dadurch gekennzeichnet, dass die Eckkappen (1)-durch metallische Elemente (1a, 1b, 1c, 1d) gebildet und ausreichend lang sind, damit deren Enden auf einer Tragplatte (1e) aufliegen können.

10. Vorrichtung nach Anspruch 9, dadurch gekennzeichnet, dass die bezogen auf den Fuss auf gleicher Höhe angeordneten Eckkappen mit je einem dünnen Vorsprung versehen sind, dessen bogenförmiger Aussenrand eine zum Führen des Kabels dienende Rinne aufweist.

11. Vorrichtung nach Anspruch 10, dadurch gekennzeichnet, das die Vorsprünge der Endkappen längs der Rinne verteilt angeordnete Bügel zum Haien des Kabels in der Rinne aufweisen.
